# EUROPÄISCHE PATENTSCHRIFT

(11) **EP 0 722 045 B1**
(45) Veröffentlichungstag und Bekanntmachung des Hinweises auf die Patenterteilung: **10.03.1999**
(21) Anmeldenummer: 95120257.1
(22) Anmeldetag: 21.12.1995
(51) Int. Cl.: F04D 23/00, F04D 29/62

(54) **Verdichteraggregat**
Compressor assembly
Ensemble de compresseur

(30) Priorität: 05.01.1995 DE 19500469
(43) Veröffentlichungstag der Anmeldung: 17.07.1996
(73) Patentinhaber: SIEMENS AKTIENGESELLSCHAFT, 80333 München (DE)
(72) Erfinder: Fisher, Peter, D-97616 Bad Neustadt (DE)

(56) Entgegenhaltungen:
- EP-A- 0 351 372
- DE-B- 2 738 208
- DE-U- 9 215 231
- FR-A- 2 294 114

## Beschreibung

Die Erfindung bezieht sich auf ein Verdichteraggregat gemäß dem Oberbegriff des Anspruchs 1.

Ein solches Verdichteraggregat ist aus DE-U-92 15 231, EP-A- 0 351 372 und FR-A- 2 294 114 bekannt. Bei dem aus DE-U- 9 215 231 bekannten Verdichteraggregat ist radial außerhalb des den Seitenkanal bildenden Gehäusebereiches ein Zentrierrand an den einzelnen Gehäusehälften vorgesehen. Beim Zusammenbau der einzelnen Seitenkanalverdichter zu einem Aggregat werden die Seitenkanalverdichter durch die jeweils innenliegenden Gehäusehälften, welche mit ihren Zentrierrändern ineinandergreifen, zueinander zentriert. Die Verbindung der jeweils zu einem Seitenkanalverdichter gehörenden Gehäusehälften erfolgt über am Außenumfang dieser Gehäusehälften vorgesehene Verbindungslaschen, in die Verbindungsschrauben eingebracht sind. Die Verbindungslaschen grenzen an die innere Trennebene der beiden Gehäusehälften. Für die Verbindung der Seitenkanalverdichter selbst sind am Außenumfang der einander zugewandten Gehäusehälften dieser Seitenkanalverdichter an die äußere Trennebene dieser Gehäusehälften angrenzende Verbindungslaschen vorgesehen, in die ebenfalls Verbindungsschrauben eingebracht sind. Bei einer solchen Verbindungsart können nur Verdichter mit gleichen Außenabmessungen miteinander zu einem Aggregat vereint werden.

Der Erfindung liegt die Aufgabe zugrunde, ein Verdichteraggregat der gattungsgemäßen Art so umzugestalten, daß sowohl Seitenkanalverdichter mit gleichen Gehäusedurchmessern als auch mit unterschiedlichen Gehäusedurchmessern zu einem Verdichteraggregat zusammengefaßt werden können.

Die Lösung der gestellten Aufgabe gelingt durch die im Kennzeichen des Anspruchs 1 angegebenen Merkmale. Bei gleicher Baugröße der zu einem Aggregat gehörenden Seitenkanalverdichter sind deren Gehäusehälften von ihrer Grundstruktur her gleich ausgebildet. Die bei der einen äußeren Gehäusehälfte notwendige Lageraufnahme kann mittels eines entsprechenden, austauschbaren Formeinsatzes in der Gußform erzielt werden.

Infolge der Zentrierung der Seitenkanalverdichter über die an der sich zwischen dem axialen Nabenansatz und der Seitenkanalausbuchtung erstreckenden Gehäusewand vorgesehenen Axialansätze ist auch der Zusammenbau von Seitenkanalverdichtern mit unterschiedlichen Gehäusedurchmessern zu einem Verdichteraggregat möglich. Es müssen bei den einzelnen Seitenkanalverdichtern lediglich die Axialansätze mit dem gleichen Durchmesser ausgeführt werden. Dies ist im Rahmen des zwischen dem axialen Nabenansatz und der Gehäuseausbuchtung für den Seitenkanal zur Verfügung stehenden Platzes möglich.

Beim Verbinden der Seitenkanalverdichter zu einem Verdichteraggregat wird ein Verziehen der Gehäuseteile dadurch vermieden, daß zu den Verbindungselementen radial benachbart zumindest an den inneren Gehäusehälften bis in die Gehäusetrennebene ragende, axial ausgerichtete Abstützelemente vorgesehen sind. Dabei kann vorteilhafterweise ein umlaufender Abstützring an den Gehäusehälften ausgebildet sein.

Eine gußtechnisch gleiche Ausbildung aller Gehäusehälften von zu einem Verdichteraggregat zusammenfügbaren Seitenkanalverdichtern wird dadurch ermöglicht, daß bei allen Gehäusehälften der Axialansatz auf dem gleichen Radius wie der für die Ankoppelung der jeweiligen äußeren Gehäusehälfte an das Gehäuse des Antriebsmotors des Verdichteraggregates notwendiger Axialansatz liegt.

Anhand eines in der Zeichnung als Ausführungsbeispiel dargestellten, aus zwei Seitenkanalverdichtern bestehenden Verdichteraggregates wird die Erfindung nachfolgend näher beschrieben.

Mit 1 ist ein erster und mit 2 ein zweiter Seitenkanalverdichter bezeichnet. Das Gehäuse jedes Seitenkanalverdichters 1 bzw.2 besteht aus einer äußeren Gehäusehälfte 3 und einer inneren Gehäusehälfte 4. Die Gehäusehälften 3 und 4 umschließen im zusammengebauten Zustand jeweils das Laufrad 5 des Seitenkanalverdichters 1 bzw.2.

An jeder Gehäusehälfte 3 bzw.4 ist an der sich zwischen einem die Antriebswelle 6 der Laufräder 5 umgebenden axialen Nabenansatz 7 und der den jeweiligen Seitenkanal 8 bildenden Ausbuchtung 9 erstreckenden Gehäusewand 10 ein Axialansatz 11 angeformt. Die Axialansätze 11 der beiden inneren Gehäusehälften 4 dienen zum Verbinden dieser beiden Gehäusehälften 4. Daher ist der Axialansatz 11 der einen Gehäusehälfte 4 mit Durchsteckbohrungen 12 und der Axialansatz 11 der anderen Gehäusehälfte 4 mit Gewindebohrungen 13 versehen. Somit können die beiden inneren Gehäusehälften 3 mittels Schrauben 14 miteinander verbunden werden. Der Axialansatz 11 kann als umlaufender Ring ausgebildet sein oder auch aus einzelnen Vorsprüngen bestehen.

Der an der zum Antriebsmotor 15 gewandten äußeren Gehäusehälfte 3 des ersten Seitenkanalverdichters 1 vorgesehene Axialansatz 11 dient zum Befestigen des Verdichteraggregates am Gehäuse des Antriebsmotors 15. Hierzu sind in dem Axialansatz 11 wiederum Durchsteckbohrungen 12 und im Motorgehäuse Gewindebohrungen 13 vorgesehen, so daß die äußere Gehäusehälfte 3 des ersten Seitenkanalverdichters 1 mittels Verbindungsschrauben 16 am Motorgehäuse befestigt werden kann.

An der äußeren Gehäusehälfte 3 des zweiten Seitenkanalverdichters 2 ist eine Lageraufnahme 17 vorgesehen, in der die Antriebswelle 6 mit ihrem freien Ende gelagert ist. Aus Gleichheitsgründen ist auch bei dieser Gehäusehälfte 3 ein Axialansatz 11 vorhanden, der hier jedoch keine weitere Funktion hat.

Die Verbindung der äußeren Gehäusehälfte 3 des zweiten Seitenkanalverdichters 2 erfolgt über in am Außenumfang aller Gehäusehälften 3 und 4 vorgesehene Durchstecköffnungen 19 eingesteckte Spannbolzen 18. Die Spannbolzen 18 erstrecken sich axial über alle Gehäusehälften 3 und 4 und stellen somit ein zusätzliches Befestigungselement für alle Gehäusehälften 3 und 4 dar. Um ein Verziehen der Gehäusehälften 3 und 4 durch die radial außen an diesen angreifenden Spannbolzen 18 zu vermeiden, ist an der Außenseite der Gehäusehälften 3 und 4 zu den Spannbolzen 18 bzw. zu den Durchstecköffnungen 19 radial benachbart ein Abstützring 20 vorgesehen. Aus Gleichheitsgründen ist dieser Abstützring 20 an jeder Gehäusehälfte 3 bzw.4 angeformt. Die Abstützringe 20 sind hinsichtlich ihrer axialen Erstreckung so bemessen, daß die an den beiden inneren Gehäusehälften 4 vorgesehenen Abstützringe 20 im verbundenen Zustand der inneren Gehäusehälften 2 aneinander anliegen. Damit ist kein Verziehen der Gehäuse der beiden Seitenkanalverdichter 1 und 2 beim Anbringen der Spannbolzen 18 möglich.

Beim Anbau der inneren Gehäusehälfte 4 des zweiten Seitenkanalverdichters 2 an die innere Gehäusehälfte 4 des ersten Seitenkanalverdichters 1 erfolgt die Ausrichtung dieser beiden Gehäusehälften 4 mittels eines an dem Axialansatz 11 der einen inneren Gehäusehälfte 4 vorgesehenen Zentrierrandes 21, der in einen am Axialansatz 11 der anderen inneren Gehäusehälfte 4 ausgebildeten Zentrierabsatz 22 eingreift. Desgleichen erfolgt die Zentrierung der äußeren Gehäusehälfte 3 des ersten Seitenkanalverdichters 1 am Motorgehäuse mittels eines am Axialansatz 11 dieser Gehäusehälfte 3 vorgesehenen Zentrierrandes 21 der in einen entsprechenden Zentrierabsatz 22 des Motorgehäuses eingreift.

Wie aus der Zeichnung ersichtlich, liegen die Axialansätze bei allen Gehäusehälften 3 und 4 unabhängig davon, ob sie zur Verbindung der Gehäusehälften 4 untereinander oder zum Verbinden des Verdichteraggregates mit dem Antriebsmotor 15 dienen auf gleichem Radius. Damit ist eine gleiche Ausbildung aller Gehäusehälften 3 und 4 von ihrer gußtechnischen Ausführung her gegeben. Die Lageraufnahme 17 bei der einen äußeren Gehäusehälfte 3 kann durch einen entsprechenden, in die Gußform einfügbaren, austauschbaren Formeinsatz erreicht werden.

## Patentansprüche

1. Verdichteraggregat, das aus mindestens zwei axial nebeneinander angeordneten Seitenkanalverdichtern (1 und 2) besteht, die jeweils ein mindestens aus einer inneren (4) und einer äußeren (3) Gehäusehälften bestehendes Gehäuse aufweisen, die durch an ihrem Außenumfang in Durchstecköffnungen (19) einbringbare Verbindungselemente (18) miteinander verbindbar sind und die äußeren Gehäusehälften (3) durch die in die Durchstecköffnungen (19) eingebrachten Verbindungselemente (18) mit den inneren Gehäusehälften (4) verbunden sind,
**dadurch gekennzeichnet**,
daß sowohl an der inneren als auch an der äußeren Gehäusehälfte (3, 4) an der sich zwischen einem axial erstreckenden Nabenansatz (7) und der durch den Seitenkanal (8) bedingten Gehäuseausbuchtung (9) erstreckenden Gehäusewand (10) ein Axialansatz (11) vorgesehen ist, daß der Axialansatz (11) zumindest bei den beiden einander zugewandten Gehäusehälften (4) der miteinander zu verbindenden Seitenkanalverdichter (1 und 2) auf gleichem Radius liegt und sich jeweils bis in die Trennebene der aneinderzufügenden Gehäusehälften (3 bzw. 4) erstreckt und jeweils mit einem über die Trennebene vorstehenden Zentrierrand (21) versehen ist, der mit einem am Axialansatz (11) der benachbarten Gehäusehälfte (4) vorgesehenen, gegenüber der Trennebene zurückspringenden Zentrierabsatz (22) zusammenpaßt, und daß die inneren Gehäusehälften (4) an den Axialansätzen (11) miteinander verbunden sind.

2. Verdichteraggregat nach Anspruch 1,
**dadurch gekennzeichnet**,
daß zu den Verbindungselementen (18) radial benachbart zumindest an den inneren Gehäusehälften (4) bis in die Gehäusetrennebene ragende , axial gerichtete Abstützelemente (20) vorgesehen sind.

3. Verdichteraggregat nach Anspruch 2,
**dadurch gekennzeichnet**,
daß die Abstützelemente als umlaufender Abstützring (20) ausgebildet sind.

4. Verdichteraggregat nach einem der vorhergehenden Ansprüche,
**dadurch gekennzeichnet**,
daß bei allen Gehäusehälften (3 und 4) der Axialansatz (11) auf dem gleichen Radius wie der für die Ankoppelung der jeweiligen äußeren Gehäusehälfte (3) an das Gehäuse des Antriebsmotors (15) des Verdichteraggregates notwendige Axialansatz (11) liegt.

## Claims

1. A compressor unit, comprising at least two side-channel compressors (1 and 2) disposed in axially adjacent manner, each comprising a housing having at least an inner (4) and an outer (3) housing half, which can be connected to one another by attachment elements (18) which can be introduced into passthrough openings (19) on the outer periphery of the housing halves, and the outer housing halves (3) are connected to the inner housing halves (4) by means of the attachment elements (18) introduced into the passthrough openings (19), characterised in that an axial extension (11) is provided both on the inner and on the outer housing half (3, 4), on the housing wall (10) extending between an axially extending hub extension (7) and the housing protrusion (9) produced by the side channel (8), the axial extension (11) lies on the same radius at least in the two facing housing halves (4) of the side-channel compressors (1 and 2) which are to be connected, extends into the parting plane of the adjoining housing halves (3, 4) and is provided in each case with a centring rim (21), which projects beyond the parting plane and fits together with a centring step (22) provided on the axial extension (11) of the adjacent housing half (4) and set back relative to the parting plane, and the inner housing halves (4) are connected to one another at the axial extensions (11).

2. A compressor unit according to claim 1,
characterised in that axially oriented bracing elements (20) are provided, which project into the housing parting plane at least at the inner housing halves (4) and are arranged radially adjacent to the attachment elements (18).

3. A compressor unit according to claim 2,
characterised in that the bracing elements are constructed as a circumferential bracing ring (20).

4. A compressor unit according to one of the preceding claims, characterised in that, in all housing halves (3 and 4), the axial extension (11) lies on the same radius as the axial extension (11) required for the coupling of the respective outer housing half (3) to the housing of the drive motor (15) of the compressor unit.

## Revendications

1. Groupe compresseur qui est constitué d'au moins deux compresseurs (1 et 2) à canal individuel montés axialement côte à côte, qui comportent chacun une carcasse au moins constituée d'une moitié (4), intérieure de carcasse et d'une moitié (3) extérieure de carcasse qui peuvent être reliées entre elles par des éléments (18) de liaison qui peuvent être introduits dans des ouvertures (19) de passage sur leur pourtour extérieur, les moitiés (3) de carcasse extérieures étant reliées aux moitiés (4) de carcasse intérieures par les éléments (18) de liaison insérés dans les ouvertures (19) de passage, caractérisé en ce qu'il est prévu, tant sur la moitié (3) de carcasse intérieure que sur la moitié (4) de carcasse extérieure, un embout (11) axial sur la paroi (10) de carcasse s'étendant entre un embout (7) formant moyeu s'étendant axialement et la courbure (9) de carcasse due au canal (8) latéral, et en ce que l'embout (11) axial se trouve, au moins dans les deux moitiés (4) de carcasse tournées l'une vers l'autre des compresseurs (1 et 2) à canal latéral reliées l'une à l'autre, sur le même rayon et s'étend jusqu'au plan de séparation des moitiés (3 et 4) de carcasses à assembler et est munie d'un bord (21) de centrage en saillie au-dessus du plan de séparation, qui s'adapte à une partie (22) en retrait de centrage prévue sur l'embout (11) axial de la moitié (4) de carcasse voisine et revenant en retrait par rapport au plan de séparation, et en ce que les moitiés (4) de carcasse intérieures sont reliées entre elles aux embouts (11) axiaux.

2. Groupe compresseur suivant la revendication 1, caractérisé en ce qu'il est prévu, radialement par rapport aux éléments (18) de liaison, à proximité, des éléments (20) d'appui dirigés axialement et faisant saillie au moins sur les moitiés (4) de carcasse intérieures jusqu'au plan de séparation des carcasses.

3. Groupe compresseur suivant la revendication 2, caractérisé en ce que les éléments d'appui sont réalisés en anneaux (20) d'appui circulaires.

4. Groupe compresseur suivant l'une des revendications précédentes, caractérisé en ce que, dans toutes les moitiés (3 et 4) de carcasses, l'embout (11) axial se trouve sur le même rayon que l'embout (11) axial nécessaire au raccordement de la moitié (3) de carcasse extérieure au boîtier du moteur (15) d'entraînement du groupe compresseur.
